# EUROPÄISCHE PATENTSCHRIFT

(11) **EP 0 279 236 B1**
(45) Veröffentlichungstag und Bekanntmachung des Hinweises auf die Patenterteilung: **11.04.1990**
(21) Anmeldenummer: 88101142.3
(22) Anmeldetag: 27.01.1988
(51) Int. Cl.: E05F 15/04, F15B 15/08

(54) **Drehantrieb für Schwenktüren insbesondere an Fahrzeugen**
Rotating actuating device for pivoting doors, especially vehicle doors
Dispositif d'actionnnement rotatif pour portes pivotantes en particulier pour véhicules

(30) Priorität: 20.02.1987 DE 3705370
(43) Veröffentlichungstag der Anmeldung: 24.08.1988
(73) Patentinhaber: Gebrüder Bode & Co. GmbH, D-34123 Kassel (DE)
(72) Erfinder: Bode, Jürgen, D-3500 Kassel (DE); Horn, Manfred, D-3504 Kaufungen 1 (DE)
(74) Vertreter: Feder, Wolf-Dietrich, Dr. Dipl.-Phys.

(56) Entgegenhaltungen:
- DE-A- 2 919 435
- GB-A- 2 073 815
- US-A- 3 393 610
- US-A- 3 457 837

## Beschreibung

Die Erfindung betrifft einen Drehantrieb für Schwenktüren, insbesondere an Fahrzeugen, mit einem Schraubgetriebe, bestehend aus einem mit dem Drehantriebsgehäuse starr verbundenen Stator, einem axial unverschiebbar, drehbar gelagerten, mit der Antriebswelle fest verbundenen Rotor, einem Koppelglied, welches durch axiale Verschiebung die Verdrehung des Rotors gegenüber dem Stator bewirkt und einem koaxial zum Rotor angeordneten pneumatischen oder hydraulischen Antriebszylinder, dessen Kolbenstange mit dem Koppelglied verbunden ist.

Ein derartiger Drehantrieb ist bekannt und beispielsweise in DE-OS 29 19 435 beschrieben.

Mit dem bekannten Drehantrieb sollte erreicht werden, daß die Bauhöhe erheblich erniedrigt werden kann. Um dies zu erreichen, ist bei dem bekannten Drehantrieb die Kolbenstange als Hohlkörper ausgebildet, wobei an der Innenseite des Hohlkörpers direkt das Schraubgetriebe angeordnet ist.

Die der vorliegenden Erfindung zugrunde liegende Aufgabe besteht darin, einen Drehantrieb mit den Merkmalen aus dem Oberbegriff des Patentanspruchs 1 so auszubilden, daß gegenüber dem bekannten Antrieb eine weitere Ersparnis im Hinblick auf die Bauhöhe erreicht wird, wobei ausreichend Führungslänge für das Schraubgetriebe erhalten bleiben soll und eine gute Trennung zwischen dem pneumatischen oder hydraulischen Antrieb und dem Schraubgetriebe vorhanden sein soll, damit keine Dichtungsprobleme auftreten. Weiterhin sollte es möglich sein, ohne Änderungen an Stator, Rotor, Koppelglied und Antriebszylinder das volle Antriebsmoment an einem oder an beiden Enden der Abtriebswelle abzunehmen. Schließlich sollte möglichst eine Variation der Übersetzung des Schraubgetriebes in einfacher Weise durchführbar sein.

Die Lösung dieser Aufgabe erfolgt erfindungsgemäß dadurch, daß als Antriebszylinder ein doppelt wirkender, Teile des Rotors oder der Abtriebswelle umfassender Ringzylinder dient, mit einem inneren und einem äußeren Zylindermantel, einem Zylinderboden und einem Zylinderdeckel und einem am äußeren und inneren Zylindermantel dichtend geführten Ringkolben, dessen rohrförmig ausgebildete Kolbenstange zwischen dem inneren Zylindermantel und dem Zylinderdeckel hindurchgeführt und außerhalb des Ringzylinders mit dem Koppelglied verbunden ist.

Vorteilhafte Weiterbildungen des erfindungsgemäßen Drehantriebs sind in den Unteransprüchen beschrieben.

Unter einem "Ringzylinder" im Sinne der Erfindung wird ein Antriebszylinder verstanden, dessen Arbeitsraum kreisförmigen Querschnitt aufweist, indem er an der Außenseite durch einen äußeren Zylindermantel und an der Innenseite durch einen inneren Zylindermantel begrenzt ist und der Kolben ein Ringkolben ist, der zwischen dem äußeren und dem inneren Zylindermantel dichtend geführt ist. Innerhalb des inneren Zylindermantels können dann sowohl verschiebbare als auch verdrehbare Bauteile, nämlich sowohl Teile des axial verschiebbaren Koppelgliedes als auch Teile des verdrehbaren Rotors oder der Abtriebswelle angeordnet sein. Da sich auf diese Weise nicht nur der Rotor, sondern auch das Koppelglied bis weit in den Antriebszylinder hinein erstrecken können, wird eine erhebliche Ersparnis an Bauhöhe erreicht. Die außerhalb des Antriebszylinders angeordneten Axialführungen, die vorzugsweise als Rollenführungen ausgebildet sind, können mit variabler Steigung ausgerüstet sein, wodurch eine Änderung des Ubersetzungsverhältnisses im Zuge der Axialbewegung möglich wird.

Durch die besondere Ausbildung des Antriebszylinders ist es auch möglich, die Abtriebswelle durch das gesamte Gehäuse des Drehantriebs hindurchzuführen und an den beiden Enden herauszuführen, so daß das Abtriebsmoment an beiden Enden der Abtriebswelle abgenommen werden kann. Weiterhin ist es möglich, die Verbindung zwischen Kolbenstange und Koppelglied so auszuführen, daß die zwangsschlüssige Koppelung zwischen Koppelglied und Kolbenstange nur in axialer Richtung stattfindet, während in radialer Richtung eine Bewegung dieser beiden Bauteile gegeneinander möglich ist Hierdurch können insbesondere bei Ausführungsformen mit zweiseitiger Abnahme des Abtriebsmomentes Bautoleranzen ausgeglichen werden.

Im folgenden werden anhand der beigefügten Zeichnungen drei Ausführungsbeispiele des erfindungsgemäßen Drehantriebs näher erläutert.

In den Zeichnungen zeigen:
Fig. 1 eine teilweise in axialer Richtung geschnittene Darstellung einer ersten Ausführungsform eines Drehantriebs;
Fig.la die Form der Nutenführung des Drehantriebs nach Fig. 1;
Fig. 2 eine Variante der Ausführungsform nach Fig. 1 in analoger Darstellung mit zwei Abtriebswellen;
Fig. 2a in einer Darstellung analog Fig. 1a die Gestalt der Nutenführung bei der Ausführungsform nach Fig. 2;
Fig. 3 in einer Darstellung analog Fig. 1 und 2 eine weitere Ausführungsform eines Drehantriebs;
Fig. 3a in einer Darstellung analog Fig. 1a die Ausgestaltung der Nutenführung bei der Ausführungsform nach Fig. 3.

Der Drehantrieb nach Fig. 1, der für Schwenktüren, insbesondere an Fahrzeugen, beispielsweise öffentlichen Verkehrsmitteln gedacht ist, besitzt ein Drehantriebsgehäuse, das insgesamt mit 1 bezeichnet ist. Das zylindrisch aufgebaute Gehäuse besitzt zwei Stirndeckel 1.1 und 1.3 und einen ringförmigen Zwischenflansch 1.2 sowie einen zylindrischen Mantel mit Nuten 5.2 den Stator bildend und eine Abdeckhülse 1.4. Die Außenwand 4.1 im unteren Teil des Gehäuses ist gleichzeitig der äußere Zylindermantel eines Antriebszylinders 4, der weiter unten näher beschrieben wird. Das gesamte Antriebsgehäuse wird zusammengehalten durch axial hindurchgeführte Schraubverbindungen 1.5.

Der Antriebszylinder 4 besteht aus zwei koaxial ineinander angeordneten Zylindermänteln 4.1 und 4.2, dem Zylinderboden 1.1 und dem Zylinderdeckel 1.2. Der Kolben 4.3 des Zylinders ist ein Ringkolben, der im Zwischenraum zwischen dem äußeren Zylindermantel 4.1 und dem inneren Zylindermantel 4.2 gleitend und dichtend geführt ist und der mit einer rohrförmigen Kolbenstange 4.4 verbunden ist, die axial unmittelbar entlang dem inneren Zylindermantel 4.2 geführt ist. Die Kolbenstange 4.4 ist zwischen dem Zylinderdeckel 1.2 und dem inneren Zylindermantel aus dem Antriebszylinder 4 dichtend herausgeführt und mit einem Koppelglied 3 verbunden, das bei diesem Ausführungsbeispiel als lange sich nach unten in das Innere des inneren Zylindermantels 4.2 hinein erstreckende Schraubenmutter ausgebildet ist, die eine den Rotor eines Schraubgetriebes bildende Schraubenspindel 2 umfaßt, deren oberes Ende über ein Kugellager 2.3 am Drehantriebsgehäuse 1 gelagert ist und einstückig mit einem nach außen geführten Abtriebswellenstummel 2.1 verbunden ist.

Weiterhin ist das Koppelglied 3 mit einer Führungsvorrichtung 5 drehfest verbunden, die die Verdrehung des Koppelgliedes bei einer Bewegung des Kolbens 4.3 in axialer Richtung bestimmt. Die Führungsvorrichtung 5 weist drehbar gelagerte Rollen 5.1 auf, die in den mit dem Drehantriebsgehäuse 1 fest verbundenen Nuten 5.2 laufen. Die Führungsvorrichtung 5 ist, in aus Fig. 1 nicht ersichtlicher Weise, jeweils an mindestens zwei Seiten des Koppelgliedes 3 angeordnet.

Wie aus Fig. 1a ersichtlich, kann die Nutenführung aus zwei Abschnitten bestehen, nämlich einem unteren Abschnitt 5.21 und einem kurzen oberen Abschnitt 5.22, die schraubenförmig mit unterschiedlichen Steigungswinkeln verlaufen.

Die Funktionsweise des in Fig. 1 dargestellten Drehantriebs ist folgende:
Wird der Antriebszylinder 4 über die Einlaßöffnung 4.5 mit Druckmittel beaufschlagt, so bewegt sich der Kolben 4.1 in axialer Richtung und führt über die Kolbenstange 4.4 das Koppelglied 3 in axialer Richtung mit. Da dieses in die Schraubenspindel 2 eingreift und durch die Führungsvorrichtungen 5 geführt ist, hat dies zur Folge, daß die Schraubenspindel 2 und damit der Abtriebswellenstummel 2.1 in Drehung versetzt werden. Im letzten Abschnitt der Bewegung, wenn die Rolle 5.1 in den Teil 5.22 der Nutenführung 5.2 gerät, ändert sich das Verhältnis der Steigungswinkel, was zu einer Änderung des Übersetzungsverhältnisses des Schraubgetriebes im letzten Abschnitt der Bewegung führt.

Bei der Gegenbewegung wird dem Antriebszylinder 4 über den Einlaß 4.6 Druckmittel zugeführt.

In den Fig. 2 und 2a ist eine Variante der Ausführungsform nach Fig. 1 dargestellt, die sich von der oben beschriebenen Ausführungsform nur darin unterscheidet, daß zwei Abtreibswellenstummel 2.1 und 2.2 vorhanden sind, wobei der untere Abtriebswellenstummel 2.2 über ein ₁-:;ger 2.4 im Drehantriebsgehäuse 1 gelagert ist, während der obere Abtriebswellenstummel 2.1 über ein Kugellager 2.5 gelagert ist. Weiterhin erfolgt bei dieser Ausführungsform die zwangsschlüssige Koppelung zwischen der Kolbenstange 4.4 und dem Koppelglied 3 nur in axialer Richtung. Hierzu weist die Kolbenstange 4.4 an ihrem Ende einen nach innen gerichteten Kragen 4.41 auf, welcher in eine Ringnut 3.1 an der Außenseite des Koppelgliedes 3 eingreift, wobei der Innendurchmesser des Kragens 4.41 größer ist als der Durchmesser der Ringnut 3.1, so daß hier eine gegenseitige Verschiebung in radialer Richtung möglich ist. Auf diese Weise wird erreicht, daß Bautoleranzen in radialer Richtung nicht zu einer Behinderung der Bewegung des Kolbens 4.3 führen können.

Ansonsten sind Ausbildung und Funktionsweise genau die gleiche wie bei der Ausführungsform nach Fig. 1 und es sind auch für gleiche Bauteile gleiche Bezugsziffern angegeben.

In den Fig. 3 und 3a ist eine etwas andere Ausführungsform eines Drehantriebs dargestellt.

Das Drehantriebsgehäuse 6 besitzt an den beiden Stirnseiten zwei Stirndeckel 6.1 und 6.3 und in der Mitte einen ringförmigen Zwischenflansch 6.2 sowie einen zylindrischen Mantel mit Nuten 8.4 den Stator bildend, der mit dem Zwischenflansch 6.2 abschließt. Der Mantel ist mit einer Hülse 6.4 abgedeckt. Der untere Teil zwischen dem Stimdeckel 6.1 und dem Zwischenflansch 6.2 bildet einen Hohlzylinder 9.1, der zu dem weiter unten beschriebenen Antriebszylinder 9 gehört. Das Gehäuse ist wiederum durch Schraubverbindungen 6.5 zusammengehalten.

Der Antriebszylinder 9 besteht aus dem äußeren Zylindermantel 9.1 und einem inneren Zylindermantel 9.2, dem Zylinderboden 6.1 und dem Zylinderdeckel 6.6. Im Raum zwischen den beiden Zylindermänteln 9.1 und 9.2 ist der Ringkolben 9.3 dichtend geführt, dessen rohrförmige Kolbenstange 9.4 den inneren Zylindermantel 9.2 umfaßt und aus dem Antriebszylinder 9 am Zylinderdeckel dichtend herausgeführt ist. An dem herausgeführten Ende der Kolbenstange 9.4 ist ein Koppelglied 8 befestigt, das an zwei gegenüberliegenden Seiten jeweils ein Rollenpaar 8.1-8.2 trägt. Die koaxial zueinander angeordneten Rollen 8.1 und 8.2 laufen jeweils in Nutenführungen 8.3 und 8.4. Die Nutenführung 8.3 befindet sich in einem Rotor 7.4, der drehfest mit einer Welle 7.3 verbunden ist, welche koaxial durch das Drehantriebsgehäuse 6 und durch den Innenraum des inneren Zylindermantels 9.2 geführt ist. Die Enden der Welle 7.3 sind einstückig mit aus dem Gehäuse herausgeführten Abtriebswellenstummeln 7.1 und. 7.2 verbunden. Die Rolle 8.2 des Koppelgliedes 8 ist in einer zweiten Nutenführung 8.4 des Stators geführt, die fest mit dem Stimdeckel 6.3 und damit dem Drehantriebsgehäuse 6 verbunden ist. Die Nutenführungen 8.3 und 8.4 sind schraubenförmig mit entgegengesetztem Steigungswinkel ausgebildet. Dies ist in Fig. 3a angedeutet.

Der Rotor 7.4 ist über ein Kugellager 7.5 am Zwischenflansch 6.2 drehbar gelagert.

Im letzten Teil 8.42 weist die Nutenführung 8.4 eine geringfügig veränderte Steigung gegenüber dem Teil 8.41 auf, die zu einer Änderung des Übersetzungsverhältnisses führt.

Die Funktionsweise des Drehantriebs nach Fig. 3 ist folgende:
Bei einer Zuführung von Druckmittel über den Einlaß 9.5 zum Antriebszylinder 9 bewegt sich der Kolben 9.3 im Raum zwischen den beiden Zylindermänteln 9.1 und 9.2 abwärts und dadurch werden über das Koppelglied 8 die beiden Rollen 8.1 und 8.2 in axialer Richtung mitgeführt. Die Bewegung der Rollen 8.1 und 8.2 in den Nutenführungen 8.3 und 8.4 ergibt infolge der gegensinnigen Steigung dieser Nuten eine Verdrehung des Rotors 7.4 gegenüber dem Stator bzw. dem Drehantriebsgehäuse 6. Die Welle 7.3 und mit ihm die Abtriebswellenstummel 7.1 und 7.2 werden verdreht. Das Übersetzungsverhältnis ist durch die Steigung der Nutenführungen 8.3 und 8.4 festgelegt, wobei im letzten Teil der Bewegungsbahn eine Änderung des Übersetzungsverhältnisses auftritt.
Eine Umkehrung der Bewegungsrichtung wird durch Zuführung von Druckmittel zum Einlaß 9.6 erreicht.

## Patentansprüche

1. Drehantrieb für Schwenktüren, insbesondere an Fahrzeugen, mit einem Schraubgetriebe, bestehend aus einem mit dem Drehantriebsgehäuse (1 bzw. 6) starr verbundenen Stator, einem axial unverschiebbar, drehbar gelagerten, mit der Abtriebswelle (2.1-2.2 bzw. 7.1-7.2) fest verbundenen Rotor (2 bzw. 7.3-7.4), einem Koppelglied (3 bzw. 8), welches durch axiale Verschiebung die Verdrehung des Rotors gegenüber dem Stator bewirkt und einem koaxial zum Rotor angeordneten pneumatischen oder hydraulischen Antriebszylinder (4 bzw. 9), dessen Kolbenstange (4.4 bzw. 9.4) mit dem Koppelglied verbunden ist, dadurch gekennzeichnet, daß als Antriebszylinder ein doppelt wirkender, Tiele des Rotors (2) oder der Abtriebswelle (7.3) umfassender Ringzylinder dient, mit einem inneren und einem äußeren Zylindermantel (4.1, 4.2 bzw. 9.1, 9.2), einem Zylinderboden (1.1 bzw. 6.1) und einem Zylinderdeckel (1.2 bzw. 6.2) und einem am äußeren und inneren Zylindermantel dichtend geführten Ringkolben (4.3 bzw. 9.3), dessen rohrförmig ausgebildete Kolbenstange (4.4 bzw. 9.4) zwischen dem inneren Zylindermantel (4.2 bzw. 9.2) und dem Zylinderdeckel (1.2 bzw. 6.2) hindurchgeführt und außerhalb des Ringzylinders mit dem Koppelglied (3 bzw. 8) verbunden ist.

2. Drehantrieb nach Anspruch 1, dadurch gekennzeichnet, daß der äußere Zylindermantel (4.1 bzw. 9.1) einen Teil des Drehantriebsgehäuses bildet.

3. Drehantrieb nach Anspruch 2, dadurch gekennzeichnet, daß die mit dem Rotor (2 bzw. 7.3-7.4) verbundene Abtriebswelle (2.1-2.2 bzw. 7.1-7.2) an beiden Stimdeckein des Drehantriebsgehäuses austritt.

4. Drehantrieb nach einem der Ansprüche 1 bis 3, dadurch gekennzeichnet, daß die Kolbenstange (4.4) mit dem Koppelglied (5) lediglich in axialer Richtung zwangsschlüssig gekoppelt ist.

5. Drehantrieb nach einem der Ansprüche 1 bis 4, dadurch gekennzeichnet, daß der Rotor eine mit der Antriebswelle (2.1, 2.2) einstückig verbundene Schraubenspindel (2) ist und das Koppelglied als zugehörige Schraubenmutter (3) ausgebildet ist, wobei Schraubenspindel und Schraubenmutter mindestens teilweise von inneren Zylindermantel (4.2) umfaßt sind und die Schraubenmutter (3) in einer außerhalb des Ringzylinders (4.1; 4.2) angeordneten Führungsvorrichtung (5) axial geführt ist.

6. Drehantrieb nach Anspruch 5, dadurch gekennzeichnet, daß die Führungsvorrichtung (5) drehbar gelagerte Rollen (5.1) aufweist, die in mit dem Drehantriebsgehäuse (1.2-1.3) fest verbundenen Nuten (5.2) laufen.

7. Drehantrieb nach einem der Ansprüche 1 bis 4, dadurch gekennzeichnet, daß die Antriebswelle (7.3) durch den inneren Zylindermantel (9.2) geführt ist, der Rotor (7.4) fest mit der Abtreibswelle (7.1-7.3-7.2) verbunden ist und eine erste Nutenführung (8.3) aufweist und am Koppelglied (8) in axialer Richtung bewegbare Rollenpaare (8.1, 8.2) drehbar gelagert sind, wobei jeweils eine Rolle (8.1) in der ersten Nutenführung (8.3) läuft, während die zweite Rolle (8.2) in einer zweiten, mit dem Drehantriebsgehäuse (6.2, 6.3) fest verbundenen Nutenführung (8.4) läuft und die beiden Nutenführungen (8.3, 8.4) jeweils unterschiedliche Steigungswinkel aufweisen.

8. Drehantrieb nach den Ansprüchen 6 oder 7, dadurch gekennzeichnet, daß die Steigungswinkel der Nutenführungen variabel ausgeführt sind, um die Übersetzung des Schraubgetriebes während der Axialbewegung des Koppelgliedes zu verändem.

## Claims

1. Rotating actuating device for pivoting doors, especially vehicle doors, with a helical gear unit, consisting of a stator rigidly connected to the rotating-actuating-device housing (1 and 6), of an axially undisplaceably, rotatably held rotor (2 and 7.3-7.4) rigidly connected to the output shaft (2.1-2.2 and 7.1-7.2), of a coupling link (3 and 8) - said coupling link affecting, by axial displacement, the rotation of the rotor in relation to the stator - and of a pneumatic or hydraulic actuating cylinder (4 and 9) disposed coaxially with respect to the rotor, the piston rod (4.4 and 9.4) of said actuating cylinder being connected to the coupling link, characterized in that the actuating cylinder is a double-acting annular cylinder embracing parts of the rotor (2) or of the output shaft (7.3), with an internal and an external cylinder jacket (4.1, 4.2 and 9.1, 9.2), a cylinder base (1.1 and 6.1) and a cylinder cover (1.2 and 6.2) and with an annular piston (4.3 and 9.3) sealingly guided on the external and internal cylinder jacket, the tube- shaped piston rod (4.4 and 9.4) of said annular piston passing between the internal cylinder jacket (4.2 and 9.2) and the cylinder cover (1.2 and 6.2) and being connected outside the annular cylinder to the coupling link (3 and 8).

2. Rotating actuating device according to claim 1, characterized in that the external cylinder jacket (4.1 and 9.1) forms a part of the rotating-actuating-device housing.

3. Rotating actuating device according to claim 2, characterized in that the output shaft (2.1-2.2 and 7.1-7.2) connected to the rotor (2 and 7.3-7.4) emerges at both end covers of the rotating-actuating-device housing.

4. Rotating actuating device according to any one of claims 1 to 3, characterized in that the piston rod (4.4) is positively coupled to the coupling link (5) merely in the axial direction.

5. Rotating actuating device according to any one of claims 1 to 4, characterized in that the rotor is a screw spindle (2) connected in one piece to the output shaft (2.1, 2.2) and in that the coupling link is in the form of an associated screw nut (3), with screw spindle and screw nut being embraced at least partially by the internal cylinder bracket (4.2) and with the screw nut (3) being axially guided in a guiding device (5) disposed outside the annular cylinder (4.1; 4.2).

6. Rotating actuating device according to claim 5 characterized in that the guiding device (5) comprises rotatably held rollers (5.1), said rollers running in grooves (5.2) rigidly connected to the rotating-actuating-device housing (1.2-1.3).

7. Rotating actuating device according to any one of claims 1 to 4, characterized in that the output shaft (7.3) is guided by the internal cylinder jacket (9.2), in that the rotor (7.4) is rigidly connected to the output shaft (7.1-7.3-7.2) and comprises a first groove guide (8.3) and in that axially movable roller pairs (8.1, 8.2) are rotatably held on the coupling link

(8), with, in each case, one roller (8.1) running in the first groove guide (8.3), while the second roller (8.2) runs in a second groove guide (8.4) rigidly connected to the rotating-actuating-device housing (6.2, 6.3) and the two groove guides (8.3, 8.4) each have different helix angles.

8. Rotating actuating device according to claims 6 or 7, characterized in that the helix angles of the groove guides are variable in order to vary the transmission ratio of the helical gear unit during the axial motion of the coupling link.

## Revendications

1. Commande de rotation pour portes pivotantes, en particulier installées sur des véhicules, comportant un mécanisme hélicoïdal constitué d'un stator rigidement relié à la boite (1 ou 6) de la commande de rotation, un rotor (2 ou 7.3, 7.4) monté de manière rotative et fixement relié à l'arbre de sortie (2.1 à 2.2 ou 7.1 à 7.2), un élément d'accouplement (3 ou 8) qui, par déplacement axial, provoque la rotation du rotor par rapport au stator et un cylindre de commande (4 ou 9) pneumatique ou hydraulique disposé coaxiale- ment par rapport au rotor et dont la tige de piston (4.4 ou 9.4) est reliée à l'élément d'accouplement, caractérisée par le fait qu'un cylindre "annulaire" à double effet, contenant des éléments du rotor (2) ou de l'arbre de sortie (7.3) assure la fonction de cylindre et comporte une chemise intérieure et une chemise extérieure (4.1, 4.2 ou 9.1, 9.2) de cylindre, un fond (1.1 ou 6.1) de cylindre et un couvercle (1.2, 6.2) de cylindre et par le fait qu'un piston "annulaire" (4.3 ou 9.3) guidé de manière étanche sur la chemise extérieure et la chemise intérieure du cylindre dont la tige de piston (4.4 ou 9.4) est réalisée en forme de tube passe entre l'enveloppe intérieure (4.2 ou 4.9) du cylindre et le couvercle (1.2 ou 6.2) de cylindre et est reliée à l'élément d'accouplement (3 ou 8) à l'extérieur du cylindre annulaire.

2. Commande de rotation selon la revendication 1, caractérisée par le fait que la chemise extérieure (4.1 ou 9.1) du cylindre constitue une partie de la boîte de la commande de rotation.

3. Commande de rotation selon la revendication 2, caractérisée par le fait que l'arbre de sortie (2.1, 2.2 ou 7.1, 7.2) relié au rotor (2 ou 7.3, 7.4) sort des deux couvercles frontaux du carter de la commande de rotation.

4. Commande de rotation selon l'une des revendications 1 à 3, caractérisée par le fait que la tige de piston (4.4) est accouplée de manière solidaire à l'élément d'accouplement (5) dans la seule direction axiale.

5. Commande de rotation selon l'une des revendications 1 à 4, caractérisée par le fait que le rotor est une broche hélicoïdale (2) formant une seule pièce avec l'arbre de sortie (2.1 ou 2.2) et que l'élément d'accouplement est réalisé sous la forme d'un fourreau hélicoïdal (3) associé à la broche (2), ladite broche hélicoïdale et le fourreau hélicoïdal étant entourés au moins partiellement par la chemise intérieure (4.2) du cylindre et que le fourreau hélicoïdal (3) est guidé axialement dans un dispositif de guidage (5) disposé extérieurement au cylindre annulaire (4.1, 4.2).

6. Commande de rotation selon la revendication 5, caractérisée par le fait que le dispositif de guidage (5) présente des galets (5.1) montés de manière rotative qui roulent dans des cannelures (5.2) fixement reliées au carter (1.2, 1.3) de la commande de rotation.

7. Commande de rotation selon l'une des revendications 1 à 4, caractérisée par le fait que l'arbre de sortie (7.3) est guidé par la chemise intérieure (9.2) de cylindre, que le rotor (7.4) est fixement relié à l'arbre de sortie (7.1, 7.3, 7.2) et présente un premier guidage cannelé et que sur l'élément d'accouplement (8) sont montées de manière rotative des paires de galets (8.1, 8.2) mobiles dans le sens axial, un galet (8.1) se déplaçant dans la première cannelure (8.3) tandis que le deuxième galet (8.2) se déplace dans une deuxième cannelure (8.4) fixement reliée au carter de la commande de rotation (6.2, 6.3) et que les deux cannelures (8.3, 8.4) présentent des angles d'hélice respectievement différents.

8. Commande de rotation selon la revendication 6 ou 7 caractérisée par le fait que les pas d'hélice des cannelures sont réalisés de manière variable pour modifier la transmission du mécanisme hélicoïdal pendant le mouvement axial de l'élément d'accouplement.
